# EUROPÄISCHE PATENTANMELDUNG

(11) **EP 3 907 321 A1**
(43) Veröffentlichungstag der Anmeldung: **10.11.2021**
(21) Anmeldenummer: 20173055.3
(22) Anmeldetag: 05.05.2020
(51) Int. Cl.: D06F 39/10

(54) **FREMDKÖRPERFALLENEINRICHTUNG FÜR EINE WASCHMASCHINE**

(71) Anmelder: emz-Hanauer GmbH & Co. KGaA, 92507 Nabburg (DE)
(72) Erfinder: BAUMER, Johannes, 92552 Teunz (DE); BLANK, Tobias, 92245 Kümmersbruck (DE); PROPP, Rudolf, 93051 Regensburg (DE); SCHMID, Nicole, 92536 Pfreimd (DE); HAHN, Gabi, 92421 Schwandorf (DE); SCHEMELA, Benjamin, 92720 Schwarzenbach (DE)
(74) Vertreter: Hannke, Christian

(57) **Zusammenfassung**

Die Erfindung betrifft eine Fremdkörperfalleneinrichtung (2) und eine Waschmaschine (1) mit einer Fremdkörperfalleneinrichtung (2), welche in einem Waschflüssigkeitslauf (3a) der Waschmaschine anordenbar ist, wobei die Fremdkörperfalleneinrichtung (2) ein mit einer vorbestimmten Menge an Waschflüssigkeit befülltes Behältnis (4) und eine Sieb- und Auffangeinrichtung (5) für Fremdkörper aufweist, wobei zumindest eine Sensoreinrichtung (6) vorgesehen ist, welche zur Detektion zumindest eines vorbestimmten Entleerungsparameters vorgesehen und geeignet ist. Ein Verfahren zum Betreiben einer solchen Waschmaschine ist auch beschrieben, sowie auch ein System (100) umfassend eine solche Waschmaschine (1), einen Server (20) und ein Kommunikationsgerät (18).

## Beschreibung

Die Erfindung betrifft eine Fremdkörperfalleneinrichtung für eine Waschmaschine, welche in einem Waschflüssigkeitslauf anordenbar ist, wobei die Fremdkörperfalleneinrichtung ein Behältnis aufweist, in welchem ein Reservoir an Waschflüssigkeit vorhanden ist, wobei eine Sieb- und Auffangeinrichtung für Fremdkörper in dem Behältnis vorgesehen ist.

Eine Waschmaschine umfasst in der Regel einen Laugenbehälter in der sich die zu waschenden Gegenstände befinden. Über einen Waschflüssigkeitslauf wird die Waschflüssigkeit mittels einer Laugenpumpe aus dem Laugenbehälter abgepumpt. Die Waschflüssigkeit ist dabei in der Regel Wasser, welches mit Zusätzen wie Waschmittel und dergleichen versetzt sein kann. Zum Schutz der Laugenpumpe ist in dem Waschflüssigkeitslauf eine Fremdkörperfalleneinrichtung vorgesehen. Eine solche Fremdkörperfalleneinrichtung wird auch als Flusensieb oder Kleinteilfalle bezeichnet. Mittels einer solchen Fremdkörperfalleneinrichtung sollen Kleinteile, wie Haarklammern, Münzen, Muttern, Schrauben, Schmuck, Nägel und ähnliche Kleinteile, welche meist versehentlich in den Laugenbehälter gelangen und die Laugenpumpe blockieren oder beschädigen könnten, herausgefiltert werden.

Bei den gängigen Waschmaschinen ist der Waschflüssigkeitslauf und die Fremdkörperfalleneinrichtung, beziehungsweise das Flusensieb, ständig mit Waschflüssigkeit gefüllt. Dies dient zum einen als Geruchsverschluss und zum anderen wird verhindert, dass die in den Laugenbehälter eingespülte Waschflüssigkeit bis zu der Fremdkörperfalleneinrichtung oder der Laugenpumpe gespült wird, ohne das es vorher seine Waschwirkung in dem Laugenbehälter ausführen konnte. Bei einem Betrieb der Waschmaschine ist es notwendig die Fremdkörperfalleneinrichtung zu entleeren damit ein störungsfreier Betrieb der Waschmaschine gewährleistet werden kann. Für einen Nutzer ist es jedoch nicht ersichtlich, ob eine entsprechende Entleerung notwendig ist. Ferner führt eine Entleerung, beziehungsweise Öffnung, einer gängigen Fremdkörperfalleneinrichtung zu einem Ausströmen der darin enthaltenen Waschflüssigkeit. Der Nutzer muss die Waschflüssigkeit in einem entsprechenden Behälter auffangen. Dies wird oftmals als umständlich empfunden.

Aufgabe der vorliegenden Erfindung ist es eine Fremdkörperfalleneinrichtung, beziehungsweise eine Waschmaschine mit einer Fremdkörperfalleneinrichtung bereitzustellen, welche die genannten Probleme löst.

Diese Aufgabe wird durch die Gegenstände der vorliegenden Ansprüche 1 und 11 gelöst.

Erfindungsgemäß wird demnach eine Fremdkörperfalleneinrichtung bereitbestellt, welche in einem Waschflüssigkeitslauf einer Waschmaschine anordenbar ist, wobei die Fremdkörperfalleneinrichtung ein mit einer vorbestimmten Menge an Waschflüssigkeit befülltes Behältnis und eine Sieb- und Auffangeinrichtung für Fremdkörper aufweist, wobei zumindest eine Sensoreinrichtung vorgesehen ist, welche zur Detektion zumindest eines vorbestimmten Entleerungsparameters vorgesehen und geeignet ist.

Der Wasserflüssigkeitslauf findet vorzugsweise zumindest zwischen einem Laugenbehälter der Waschmaschine und der Fremdkörperfalleneinrichtung und zumindest zwischen der Fremdkörperfalleneinrichtung und einer Pumpvorrichtung statt, welche vorteilhafterweise auch als Laugenpumpe bezeichnet wird.

Nach einer bevorzugten Ausführungsform ist bei Überschreiten eines vorbestimmten Grenzwerts des zumindest einen Entleerungsparameters ein Entleerungsmodus der Fremdkörperfalleneinrichtung aktivierbar. Vorzugsweise kann in einem Entleerungsmodus die Sieb- und Auffangeinrichtung entleert, beziehungsweise gereinigt, werden. Bevorzugt ist in dem Entleerungsmodus die Sieb- und Auffangeinrichtung für eine Reinigung, beziehungsweise Leerung, zugänglich. Vorzugsweise ist ein Entleerungsparameter ein Parameter, welcher als Indikator für eine notwendige Entleerung der Sieb- und Auffangeinrichtung dient. Vorteilhafterweise ist die zumindest eine Sensoreinrichtung signaltechnisch mit zumindest einer Steuereinrichtung verbindbar, mittels welcher bei Überschreiten eines vorbestimmten Grenzwerts des Entleerungsparameters ein Entleerungsmodus aktivierbar ist. Vorzugsweise ist die zumindest eine Steuereinrichtung eine erste Steuereinrichtung der Fremdkörperfalleneinrichtung. Alternativ oder kumulativ kann die Steuereinrichtung auch eine zweite Steuereinrichtung der Waschmaschine sein. Vorteilhafterweise ist nach dem Überschreiten eines vorbestimmten Grenzwerts des Entleerungsparameters der Entleerungsmodus nach einer Freigabe des Nutzers aktivierbar. Ein solche Freigabe kann vorteilhafterweise durch ein Freigabesignal des Nutzers an die erste und/oder zweite Steuereinrichtung erfolgen. Vorteilhafterweise weist die Fremdkörperfalleneinrichtung und/oder die Waschmaschine eine Eingabeeinrichtung auf, mittels welcher ein Freigabesignal erzeugbar ist. Eine solche Eingabeeinrichtung kann beispielsweise ein Taster oder Ähnliches sein.

Nach einer weiteren bevorzugten Ausführungsform weist die Fremdkörperfalleneinrichtung eine Zugangseinrichtung auf, durch welche Waschflüssigkeit in das Behältnis treten kann. Vorzugsweise weist die Fremdkörperfalleneinrichtung eine Abflusseinrichtung auf, durch welche Waschflüssigkeit aus dem Behältnis treten kann. Vorzugsweise ist die Zugangseinrichtung ein an dem Behältnis angeordneter Zugangsstutzen. Vorzugsweise ist die Abflusseinrichtung ein an dem Behältnis angeordneter Abflussstutzen. Dabei können das Behältnis und der Zugangsstutzen einteilig oder einstückig ausgebildet sein, oder mittels einer kraft- und oder formschlüssigen Verbindung verbunden sein. Ebenso können das Behältnis und der Abflussstutzen einteilig oder einstückig ausgebildet sein, oder mittels einer kraft- und oder formschlüssigen Verbindung verbunden sein. Unter einer einteiligen Ausgestaltung ist hierbei zu verstehen, dass sämtliche Abschnitte aus einem einzigen und einheitlichen Teil gefertigt werden. Unter einer einstückigen Ausgestaltung ist hierbei zu verstehen, dass sämtliche Abschnitte zwar nicht aus einem einzigen und einheitlichen Teil gefertigt werden, jedoch nicht nur fest, sondern so innig miteinander verbunden sind, dass sie nicht als mehrere aneinander gefügte Bauteile erscheinen und jedenfalls nicht mehr voneinander gelöst werden können, ohne dass dabei diese dabei zerstört werden. Die erwähnten kraft- und oder formschlüssigen Verbindungen können beispielsweise Schraubverbindungen, Steckverbindungen oder anderweitige ähnliche Verbindungen sein.

Nach einer weiteren bevorzugten Ausführungsform ist ein erstes Schlauchsystem vorgesehen, welches zwischen den Laugenbehälter und die Zugangseinrichtung der Fremdkörperfalleneinrichtung verbindet. Vorzugsweise ist ein zweites Schlauchsystem vorgesehen, welches die Abflusseinrichtung der Fremdkörperfalleneinrichtung und die Pumpvorrichtung, beziehungsweise Laugenpumpe, verbindet. Vorzugsweise findet der Waschflüssigkeitslauf in der Fremdkörperfalleneinrichtung zwischen der Zugangseinrichtung und der Abflusseinrichtung statt. Dabei ist es von Vorteil, dass der Waschflüssigkeitslauf in der Fremdkörperfalleneinrichtung durch die Sieb- und Auffangeinrichtung tritt. Demnach werden Fremdkörper, beispielsweise Flusen und Kleinteile, aus dem Waschflüssigkeitslauf in der Sieb- und Auffangeinrichtung zurückgehalten. Derartige Kleinteile sind typischerweise Haarklammern, Münzen, Muttern, Schrauben, Schmuck, Nägel und ähnliche Kleinteile, welche meist versehentlich in den Laugenbehälter gelangen.

Nach einer weiteren bevorzugten Ausführungsform weist das Behältnis eine Erstreckung entlang einer Höhenachse (Z) der Fremdkörperfalleneinrichtung auf. Vorteilhafterweise sind die Zugangseinrichtung und die Abflusseinrichtung entlang der Höhenachse (Z) beabstandet. Vorzugsweise umfasst die Sieb- und Auffangeinrichtung ein Siebelement, welches entlang der Höhenachse (Z) zwischen der Zugangseinrichtung und der Abflusseinrichtung angeordnet ist.

Nach einer weiteren bevorzugten Ausführungsform ist die Sieb- und Auffangeinrichtung relativ zu dem Behältnis verlagerbar. Das Behältnis weist hierzu eine entsprechende erste Öffnung in eine Seitenwandung auf. Vorzugsweise ist die Sieb- und Auffangeinrichtung in oder entlang einer ersten Ebene verlagerbar, welche sich im Wesentlichen senkrecht zu der Höhenachse (Z) erstreckt. Vorteilhafterweise ist die Sieb- und Auffangeinrichtung schubladenartig ausgebildet. Bevorzugt erstreckt sich das Siebelement im Wesentlichen entlang der ersten Ebene. Vorteilhafterweise ist das Siebelement polygonförmig, weiter bevorzugt viereckig ausgebildet. Bevorzugt ist das Siebelement quadratisch oder rechteckförmig ausgebildet.

Denkbar wäre auch, dass die Sieb- und Auffangeinrichtung zylinderförmig bevorzugt kreiszylinderförmig ausgebildet ist. Das Siebelement würde demnach sich vorzugsweise linear entlang einer Längsachse X erstrecken. Weiterhin ist es bevorzugt, dass das Siebelement entlang der Breitenachse Y sich gekrümmt erstreckt. Vorzugsweise geht das Siebelement in die entsprechenden Seitenwandungen über. Bevorzugt ist das Siebelement entlang der Breitenachse Y halbkreisförmig oder elliptisch ausgebildet. Das Siebelement würde demnach zumindest eine Schnittlinie mit der ersten Ebene aufweisen.

Vorteilhafterweise weist die Sieb- und Auffangeinrichtung zumindest drei Seitenwandungen auf. Vorzugsweise erstrecken sich die Seitenwandungen ausgehend von dem Siebelement entlang der Höhenachse (Z). Vorteilhafterweise ist in einem ersten Zustand der Fremdkörperfalleneinrichtung die Sieb- und Auffangeinrichtung in einen oberen Abschnitt eines Innenvolumens des Behältnisses angeordnet. Bevorzugt liegt in dem ersten Zustand der Fremdkörperfalleneinrichtung eine erste Seitenwandung dichtend an dem Behältnis an. Vorzugsweise schließt die erste Seitenwandung das Innenvolumen des Behältnisses in dem ersten Zustand der Fremdkörperfalleneinrichtung ab. Bevorzugt weist das Siebelement eine Vielzahl an Öffnungen auf, welche einen Durchlauf der Waschflüssigkeit ermöglichen, jedoch derart bemessen sind, dass Kleinteile und Flusen mit einer vorbestimmten Größe zurückgehalten werden.

Nach einer weiteren vorteilhaften Ausführungsform weist in dem ersten Zustand der Fremdkörperfalleneinrichtung die Menge an Waschflüssigkeit in dem Behältnis einen ersten Füllstand auf, welcher entlang der Höhenachse (Z) über dem Siebelement liegt. Vorzugsweise sind das Behältnis und die Sieb- und Auffangeinrichtung im Wesentlichen vollständig mit der Waschflüssigkeit befüllt. Durch das vorteilhafte dichtende Anliegen der ersten Seitenwandung an dem Behältnis wird verhindert, dass Waschflüssigkeit durch die erste Öffnung des Behältnisses gelangt. Vorteilhafterweise weist in einem zweiten Zustand der Fremdkörperfalleneinrichtung die Menge an Waschflüssigkeit in dem Behältnis einen zweiten Füllstand auf, welcher entlang der Höhenachse (Z) unter dem Siebelement liegt. Vorteilhafterweise liegt der zweite Füllstand entlang der Höhenachse unter der zweiten Öffnung des Behältnisses. Vorteilhafterweise befindet sich im Entleerungsmodus die Fremdkörperfalleneinrichtung in dem zweiten Zustand.

Bei einem Überschreiten eines Grenzwerts des zumindest einen Entleerungsparameters ist somit vorteilhafterweise der Entleerungsmodus aktivierbar. Bevorzugt wird die Fremdkörperfalleneinrichtung somit von dem ersten Zustand in den zweiten Zustand versetzt. Demnach wird die Menge an Waschflüssigkeit, vorteilhafterweise durch die Pumpvorrichtung reduziert, so dass die Menge an Waschflüssigkeit den zweite Füllstand in dem Behältnis einnimmt, welcher unterhalb der Sieb- und Auffangeinrichtung, beziehungsweise dem Siebelement, beziehungsweise der zweiten Öffnung des Behältnisses liegt. Der Nutzer kann demnach die Sieb- und Auffangeinrichtung aus dem Behältnis entnehmen. Es tritt somit keine Waschflüssigkeit nach außen. Ein Vorsehen eines Auffangbehälters ist somit nicht mehr notwendig. Das Entleeren, beziehungsweise Reinigen der Sieb- und Auffangeinrichtung, kann somit äußerst einfach und komfortabel gestaltet werden.

Nach einer weiteren bevorzugten Ausführungsform ist die zumindest eine Sensoreinrichtung an dem Behältnis oder in dem Behältnis angeordnet. Alternativ oder kumulativ kann die zumindest eine Sensoreinrichtung an oder in der Zugangseinrichtung angeordnet sein. Alternativ oder kumulativ kann die zumindest eine Sensoreinrichtung an oder in der Abflusseinrichtung angeordnet sein. Vorzugsweise umfasst die zumindest eine Sensoreinrichtung zumindest einen Trübungssensor. Unter Trübung wird eine optische Eigenschaft einer Flüssigkeit verstanden, welche sich auf den Klarheitsgrad einer Flüssigkeit bezieht. In der Regel wird in Wasser eine Trübung durch einzelne suspendierte Feststoffe oder kolloidale Substanzen verursacht, die zu einer Streuung oder Beeinträchtigung der Lichtdurchlässigkeit führen. Je höher die Konzentration ungelöster Feststoffe bzw. kolloidaler Substanzen, desto höher auch die Trübung. Bevorzugt stellt der Trübungssensor den Trübungsgrad der Waschflüssigkeit in dem Behältnis fest. Vorzugsweise wird der Trübungsgrad der Waschflüssigkeit in dem oberen Abschnitt eines Innenvolumens des Behältnisses, in dem die Sieb- und Auffangeinrichtung angeordnet ist, durchgeführt. Durch die fortwährende Ansammlung von Fremdkörpern in der Sieb- und Auffangeinrichtung steigt der Trübungsgrad der Waschflüssigkeit in dem Behältnis. Nach einem Überschreiten eines Grenzwerts des Trübungsgrades wird dann vorteilhafterweise der Entleerungsmodus aktiviert. Denkbar sind auch noch weitere Arten von Sensoren, mittels welchen eine Füllung der Sieb- und Auffangeinrichtung festgestellt werden kann. Dies können beispielsweise Sensoren sein, welche den Flusswiderstand der Waschflüssigkeit durch die Sieb- und Auffangeinrichtung bestimmt, oder ein Gewichtssensor, welcher das Auflagegewicht der Fremdkörper in der Sieb- und Auffangeinrichtung bestimmt. Nach einer weiteren bevorzugten Ausführungsform wird der zumindest eine Entleerungsparameter kontinuierlich durch die zumindest eine Sensoreinrichtung bestimmt. Denkbar wäre jedoch auch eine Bestimmung des zumindest einen Entleerungsparameters durch die zumindest eine Sensoreinrichtung in vorbestimmten Intervallen.

Nach einer weiteren vorteilhaften Ausführungsform umfasst die Fremdkörperfalleneinrichtung eine Verriegelungseinrichtung, welche die Sieb- und Auffangeinrichtung in dem Behältnis verriegelt. Insbesondere wird durch die Verriegelungseinrichtung ein Herausziehen der Sieb- und Auffangeinrichtung verhindert, falls sich die Fremdkörperfalleneinrichtung nicht in dem Entleerungsmodus befindet. In dem ersten Zustand ist vorteilhafterweise der Füllstand der Waschflüssigkeit in dem Behältnis entlang der Höhenrichtung über dem Siebelement, beziehungsweise der ersten Öffnung. Durch das vorteilhafte dichtende Anliegen der erste Seitenwandung an der Wandung des Behältnisses wird ein Austreten der Waschflüssigkeit aus der ersten Öffnung des Behältnisses verhindert. Durch das vorteilhafte Vorsehen einer Verriegelungseinrichtung ist eine Verlagerung der Sieb- und Auffangeinrichtung aus dem Behältnis nur dann möglich, wenn sich die Fremdkörperfalleneinrichtung in dem Entleerungsmodus befindet und die Menge an Waschflüssigkeit den zweiten Füllstand in dem Behältnis aufweist. Demnach verbleibt in einem unteren Abschnitt des Innenvolumens eine Restmenge an Waschflüssigkeit, wodurch beispielsweise der Geruchsverschluss aufrecht erhalten bleibt. Ferner ist der Verlust an Waschflüssigkeit nach einem Wiedereinsetzen der Sieb- und Auffangrichtung kleiner als bei einem kompletten Abfluss der Waschflüssigkeit aus dem Behältnis.

Nach einer weiteren vorteilhaften Ausführungsform umfasst die zumindest eine Sensoreinrichtung einen Bewegungs- und/oder Kraftsensor. Vorzugsweise wird mittels des Bewegungs- und/oder Kraftsensors eine Bewegung und oder eine Kraftaufwendung der, beziehungsweise auf, die Sieb- und Auffangeinrichtung detektiert. Eine solche Kraft und oder Bewegung kann vorzugsweise als ein Entleerungsparameter aufgefasst werden. Bei Überschreiten eines vorgegebenen Grenzwerts kann demnach bei diesem Entleerungsparameter der Entleerungsmodus der Fremdkörperfalleneinrichtung aktiviert werden. Demnach würde vorteilhafterweise der Versuch die Sieb- und Auffangeinrichtung aus der Fremdkörperfalleneinrichtung zu entfernen, die Aktivierung des Entleerungsmodus der Fremdkörperfalleneinrichtung zur Folge haben. In diesem vorteilhaften Entleerungsmodus würde dann vorzugsweise die Entriegelung der Sieb- und Auffangeinrichtung erfolgen und die Menge an Waschflüssigkeit den zweiten Füllstand einnehmen.

Nach einer weiteren vorteilhaften Ausführungsform ist die Fremdkörperfalleneinrichtung zumindest teilweise aus einem Kunststoff hergestellt.

Nach einer weiteren vorteilhaften Ausführungsform umfasst die Fremdkörperfalleneinrichtung eine Hinweiseinrichtung, mittels welcher dem Nutzer ein Hinweis auf einen Zustand der Fremdkörperfalleneinrichtung, beispielsweise der Entleerungsmodus präsentierbar ist. Vorteilhafterweise kann durch die Hinweiseinrichtung nicht nur ein Hinweis auf den Entleerungsmodus präsentiert werden, sondern ein bestimmter Zustand der Fremdkörperfalleneinrichtung dargestellt werden. Es kann beispielsweise eine Vorwarnsignal dargestellt werden, welches die Notwendigkeit einer baldigen Entleerung der Sieb- und Auffangeinrichtung ankündigt. Dieses Vorwarnsignal kann anhand der bestimmten Entleerungsparameter vorzugsweise durch eine Steuereinrichtung berechnet werden. Es können auch noch weitere Zustände oder Fehler angezeigt werden. Ein derartiger Fehler könnte beispielsweise ein fehlerhaftes oder unvollständiges Einschieben der Sieb- und Auffangeinrichtung in das Behältnis sein. Denkbar wäre auch die Anzeige sonstiger Störungen beispielsweise der zumindest einen Sensoreinrichtung oder einer Steuereinrichtung. Vorteilhafterweise präsentiert die Hinweiseinrichtung ein visuelles Hinweissignal und/oder ein akustisches Hinweissignal. Ein visuelles Hinweissignal könnte beispielsweise durch eine Anzeigeeinrichtung in Form eines Displays, einer Lampen- oder LED-Anordnung oder Ähnlichem erfolgen.

Nach einer weiteren vorteilhaften Ausführungsform umfasst die Fremdkörperfalleneinrichtung eine erste Kommunikationseinrichtung, mittels welcher eine Mitteilung auf ein Kommunikationsgerät eines Nutzers veranlasst werden kann. Demnach kann der Nutzer über die Notwendigkeit informiert werden, dass die Sieb- und Auffangeinrichtung zu entleeren oder zu reinigen ist. Vorzugsweise ist die erste Kommunikationseinrichtung dazu geeignet und dafür vorgesehen, über ein Wide Area Funknetz (WAN) und/oder ein Mobilfunknetz und/oder ein WLAN-Netz zu kommunizieren. Das Kommunikationsgerät des Nutzers ist vorzugsweise ein Smartphone, Tabletcomputer, PC oder ein ähnliches kommunikationsfähiges Gerät. Vorteilhafterweise wird ein Signal bezüglich eines Überschreitens eines Grenzwertes eines Entleerungsparameters von der ersten Steuereinrichtung der Fremdkörperfalleneinrichtung oder der zweiten Steuereinrichtung der Waschmaschine generiert und über die erste Kommunikationseinrichtung an einen Server übermittelt. Hierzu kann die erste Kommunikationseinrichtung zunächst in ein WLAN-Netz (Wireless Local Area Network) oder ein LAN-Netz (local Area Network) eingebunden sein. Vorteilhafterweise kann weiterhin eine externe Kommunikationsverbindung und/oder eine Internetverbindung genutzt werden, um mit einem Server zu kommunizieren. Denkbar wäre auch, dass die erste Kommunikationseinrichtung dazu geeignet und dafür vorgesehen ist, über ein Wide Area Funknetz (WAN) und/oder ein Mobilfunknetz mit einem Server zu kommunizieren. Selbstverständlich kommen auch noch weitere Verbindungen, wie Funkverbindungen, beispielsweise im ISM-Band, in Betracht. Solche Wide Area Funknetze werden für das sogenannte Internet of Things (loT) genutzt. Derartige IoT-Netzwerke können ein Narrow-Band loT-Funknetz (NB-loT), ein Long Range Wide Area Network (LoRaWAN) sein. Ein IoT-Netzwerk hat den Vorteil, dass die benötigten Sende- und Empfangseinrichtungen äußerst energieeffizient arbeiten können. Mögliche Mobilfunknetze sind 2G- (USM)-Netze, 3G- (UMTS)-Netze, 4G-(LTE)-Netze, 5G-Netze und weitere ähnliche Netze. Der Server sendet nach Erhalt des Signals von der ersten Kommunikationseinrichtung eine entsprechende Hinweisnachricht an das Kommunikationsgerät des Nutzers. Hierfür wird vorteilhafterweise auch ein Mobilfunknetz genutzt. Denkbar wäre auch die Nutzung eines der bereits genannten Netze oder eine Kombination der genannten Netze. Die Hinweisnachrichten könnten beispielsweise in Form von Push-Benachrichtigungen auf dem Kommunikationsgerät des Nutzers erscheinen. Solche Push-Benachrichtigungen sind Meldungen, welche ohne das Öffnen der jeweiligen Software/App auf dem Kommunikationsgerät erscheinen. Vorzugsweise ist die erste Kommunikationseinrichtung dazu geeignet und dafür vorgesehen, ein Freigabesignal zum Einleiten des Entleerungsmodus zu empfangen. Ein solches Freigabesignal kann durch den Server an die erste Kommunikationseinrichtung gesendet werden, wobei der Nutzer mittels des Kommunikationsgeräts die Übersendung veranlasst.

Die vorliegende Aufgabe der Erfindung wird auch von einer Waschmaschine mit einer Fremdkörperfalleneinrichtung gelöst, welche in einem Waschflüssigkeitslauf der Waschmaschine anordenbar ist, wobei die Fremdkörperfalleneinrichtung ein mit einer vorbestimmten Menge an Waschflüssigkeit befülltes Behältnis und eine Sieb- und Auffangeinrichtung für Fremdkörper aufweist, wobei zumindest eine Sensoreinrichtung vorgesehen ist, welche zur Detektion zumindest eines vorbestimmten Entleerungsparameters vorgesehen und geeignet ist.

Nach einer weiteren bevorzugten Ausführungsform weist die Waschmaschine eine Fremdkörperfalleneinrichtung nach einer der vorhergehend aufgeführten Ausführungsformen auf. Die Waschmaschine kann dabei mit allen bereits obig im Rahmen der Fremdkörperfalleneinrichtung beschriebenen Merkmalen einzeln oder in Kombination miteinander ausgestattet sein und umgekehrt.

Die zumindest eine Sensoreinrichtung, welche zur Detektion zumindest eines vorbestimmten Entleerungsparameters vorgesehen und geeignet ist, kann demnach ein Teil der Fremdkörperfalleneinrichtung sein. Denkbar wäre auch, dass die zumindest eine Sensoreinrichtung ein Teil der Waschmaschine ist. Denkbar wäre auch, dass sowohl die der Fremdkörperfalleneinrichtung als auch die Waschmaschine zumindest eine Sensoreinrichtung aufweisen, welche zur Detektion zumindest eines vorbestimmten Entleerungsparameters vorgesehen und geeignet ist.

Nach einer bevorzugten Ausführungsform ist bei Überschreiten eines vorbestimmten Grenzwerts des zumindest einen Entleerungsparameters ein Entleerungsmodus der Fremdkörperfalleneinrichtung aktivierbar. Vorzugsweise kann in einem Entleerungsmodus die Sieb- und Auffangeinrichtung entleert, beziehungsweise gereinigt, werden. Bevorzugt ist in dem Entleerungsmodus ist die Sieb- und Auffangeinrichtung für eine Reinigung, beziehungsweise Leerung, zugänglich. Vorzugsweise ist ein Entleerungsparameter ein Parameter, welcher als Indikator für eine notwendige Entleerung der Sieb- und Auffangeinrichtung dient. Vorteilhafterweise ist die zumindest eine Sensoreinrichtung signaltechnisch mit zumindest einer Steuereinrichtung verbindbar, mittels welcher bei Überschreiten eines vorbestimmten Grenzwerts des Entleerungsparameters ein Entleerungsmodus aktivierbar ist. Vorzugsweise ist die zumindest eine Steuereinrichtung eine erste Steuereinrichtung der Fremdkörperfalleneinrichtung. Alternativ oder kumulativ kann die Steuereinrichtung auch eine zweite Steuereinrichtung der Waschmaschine sein. Vorteilhafterweise ist nach dem Überschreiten eines vorbestimmten Grenzwerts des Entleerungsparameters der Entleerungsmodus nach einer Freigabe des Nutzers aktivierbar. Ein solche Freigabe kann vorteilhafterweise durch ein Freigabesignal des Nutzers an die erste und/ oder zweite Steuereinrichtung erfolgen. Vorteilhafterweise weist die Fremdkörperfalleneinrichtung und/oder die Waschmaschine eine Eingabeeinrichtung auf, mittels welcher die ein Freigabesignal erzeugbar ist. Eine solche Eingabeeinrichtung kann beispielsweise ein Taster oder Ähnliches sein.

Nach einer weiteren bevorzugten Ausführungsform umfasst die Waschmaschine einen Laugenbehälter und eine Pumpvorrichtung, welche die Waschflüssigkeit aus dem Laugenbehälter pumpt. Dieser Waschflüssigkeitslauf findet vorzugsweise in einem Schlauchsystem statt, welches den Laugenbehälter mit der Zugangseinrichtung der Fremdkörperfalleneinrichtung und die Abflusseinrichtung der Fremdkörperfalleneinrichtung mit der Pumpvorrichtung verbindet. Vorzugsweise findet der Waschflüssigkeitslauf in der Fremdkörperfalleneinrichtung zwischen der Zugangseinrichtung und der Abflusseinrichtung statt, wobei der Waschflüssigkeitslauf durch die Sieb- und Auffangeinrichtung, beziehungsweise das Siebelement, führt. Die Pumpvorrichtung wird auch Laugenpumpe genannt.

Nach einer weiteren vorteilhaften Ausführungsform umfasst die Waschmaschine eine Hinweiseinrichtung, mittels welcher dem Nutzer ein Hinweis auf einen Zustand der Fremdkörperfalleneinrichtung, beispielsweise der Entleerungsmodus, präsentierbar ist. Vorteilhafterweise kann durch die Hinweiseinrichtung nicht nur ein Hinweis auf den Entleerungsmodus präsentiert werden, sondern ein bestimmter Zustand Fremdkörperfalleneinrichtung dargestellt werden. Es kann beispielsweise ein Vorwarnsignal dargestellt werden, welches die Notwendigkeit einer baldigen Entleerung der Sieb- und Auffangeinrichtung ankündigt. Dieses Vorwarnsignal kann anhand der bestimmten Entleerungsparameter vorzugsweise durch eine Steuereinrichtung berechnet werden. Es können auch noch weitere Zustände oder Fehler angezeigt werden. Ein derartiger Fehler könnte beispielsweise ein fehlerhaftes oder unvollständiges Einschieben der Sieb- und Auffangeinrichtung in das Behältnis sein. Denkbar wäre auch die Anzeige sonstiger Störungen beispielsweise der zumindest einen Sensoreinrichtung oder einer Steuereinrichtung. Vorteilhafterweise präsentiert die Hinweiseinrichtung ein visuelles Hinweissignal und/oder ein akustisches Hinweissignal. Ein visuelles Hinweissignal könnte beispielsweise durch eine Anzeigeeinrichtung in Form eines Displays, einer Lampen- oder LED-Anordnung oder Ähnlichem er-folgen.

Nach einer weiteren vorteilhaften Ausführungsform umfasst die Waschmaschine eine zweite Kommunikationseinrichtung, mittels welcher eine Mitteilung auf ein Kommunikationsgerät eines Nutzers veranlasst werden kann. Demnach kann der Nutzer über die Notwendigkeit informiert werden, dass die Sieb- und Auffangeinrichtung zu entleeren oder zu reinigen ist. Vorzugsweise ist die zweite Kommunikationseinrichtung dazu geeignet und dafür vorgesehen, über ein Wide Area Funknetz (WAN) und/oder ein Mobilfunknetz und/oder ein WLAN-Netz zu kommunizieren. Das Kommunikationsgerät des Nutzers ist vorzugsweise ein Smartphone, Tabletcomputer, PC oder ein ähnliches kommunikationsfähiges Gerät. Vorteilhafterweise wird ein Signal bezüglich des Entleerungsmodus von der ersten Steuereinrichtung der Fremdkörperfalleneinrichtung oder der zweiten Steuereinrichtung der Waschmaschine generiert und über die zweite Kommunikationseinrichtung an einen Server übermittelt. Hierzu kann die zweite Kommunikationseinrichtung zunächst in ein WLAN-Netz (Wireless Local Area Network) oder ein LAN-Netz (local Area Network) eingebunden sein. Vorteilhafterweise kann weiterhin eine externe Kommunikationsverbindung und/oder eine Internetverbindung genutzt werden, um mit einem Server zu kommunizieren. Denkbar wäre auch, dass die zweite Kommunikationseinrichtung dazu geeignet und dafür vorgesehen ist, über ein Wide Area Funknetz (WAN) und/oder ein Mobilfunknetz mit einem Server zu kommunizieren. Selbstverständlich kommen auch noch weitere Verbindungen, wie Funkverbindungen, beispielsweise im ISM-Band, in Betracht. Solche Wide Area Funknetze werden für das sogenannte Internet of Things (loT) genutzt. Derartige IoT-Netzwerke können ein Narrow-Band IoT-Funknetz (NB-loT), ein Long Range Wide Area Network (LoRaWAN) sein. Ein IoT-Netzwerk hat den Vorteil, dass die benötigten Sende- und Empfangseinrichtungen äußerst energieeffizient arbeiten können. Mögliche Mobilfunknetze sind 2G- (USM)-Netze, 3G-(UMTS)-Netze, 4G- (LTE)-Netze, 5G-Netze und weitere ähnliche Netze. Der Server sendet nach Erhalt des Signals von der zweiten Kommunikationseinrichtung eine entsprechende Hinweisnachricht an das Kommunikationsgerät des Nutzers. Hierfür wird vorteilhafterweise auch ein Mobilfunknetz genutzt. Denkbar wäre auch die Nutzung eines der bereits genannten Netze oder eine Kombination der genannten Netze. Die Hinweisnachrichten könnten beispielsweise in Form von Push-Benachrichtigungen auf dem Kommunikationsgerät des Nutzers erscheinen. Solche Push-Benachrichtigungen sind Meldungen, welche ohne das Öffnen der jeweiligen Software/App auf dem Kommunikationsgerät erscheinen. Vorzugsweise ist die zweite Kommunikationseinrichtung dazu geeignet und dafür vorgesehen, ein Freigabesignal zum Einleiten des Entleerungsmodus zu empfangen. Ein solches Freigabesignal kann durch den Server an die zweite Kommunikationseinrichtung gesendet werden, wobei der Nutzer mittels des Kommunikationsgeräts die Übersendung veranlasst.

Nach einer weiteren bevorzugten Ausführungsform umfasst die zumindest eine Sensoreinrichtung einen Sensor zur Überwachung der Anzahl der Waschvorgänge. Ein entsprechender Entleerungsparameter würde demnach die Anzahl der Waschvorgänge sein. Bei einem bevorzugten Überschreiten eines vorgegebenen Grenzwerts, beziehungsweise eine maximale Anzahl an Waschvorgängen, ist demnach der Entleerungsmodus einleitbar, beziehungsweise ein Hinweis an den Nutzer präsentierbar. Nach einer weiteren bevorzugten Ausführungsform umfasst die zumindest eine Sensoreinrichtung zumindest einen Trübungssensor, welcher den Trübungsgrad der Waschflüssigkeit in dem Waschflüssigkeitslauf feststellt. Denkbar wäre auch ein Widerstandssensor, welcher den Flusswiderstand der Waschflüssigkeit misst. Der zumindest eine Trübungssenor und/oder Widerstandssensor kann beispielsweise in dem Schlauchsystem vorgesehen sein, welches den Laugenbehälter mit der Zugangseinrichtung der Fremdkörperfalleneinrichtung verbindet. Der zumindest eine Trübungssensor und/oder Widerstandssensor kann auch in dem Schlauchsystem vorgesehen sein, welches die Abflusseinrichtung der Fremdkörperfalleneinrichtung mit der Pumpvorrichtung verbindet. Denkbar sind selbstverständlich auch noch weitere Positionen in der Waschmaschine, beziehungsweise an oder im Waschflüssigkeitslauf, um entsprechende Sensoren der zumindest einen Sensoreinrichtung vorzusehen.

Nach einer weiteren vorteilhaften Ausführungsform umfasst die Waschmaschine eine zweite Steuereinrichtung, mittels welcher eine Pumpvorrichtung ansteuerbar ist, mittels welcher ein Füllstand von Waschflüssigkeit in dem Behältnis der Fremdkörperfalleneinrichtung modifizierbar ist. Vorteilhafterweise ist die zweite Steuereinrichtung mit der zumindest einen Sensoreinrichtung signaltechnisch verbunden. Die zweite Steuereinrichtung empfängt vorteilhafterweise die Daten der zumindest einen Sensoreinrichtung, beziehungsweise die Entleerungsparameter und vergleicht dies mit den vorgegebenen Grenzwerten, welche bevorzugt in eine Speichereinrichtung der zweiten Steuereinrichtung abgelegt sind. Die zweite Steuereinrichtung kann vorzugsweise nach einem Überschreiten des Grenzwertes gleich den Entleerungsmodus aktivieren und die Pumpvorrichtung entsprechend ansteuern. Ferner können die erste und/oder zweite Kommunikationseinrichtung und/oder die Verriegelungseinrichtung und/oder die Hinweiseinrichtung angesteuert werden. Alternativ kann die zweite Steuereinrichtung die erste und/oder zweite Kommunikationseinrichtung und/oder die Hinweiseinrichtung ansteuern, um den Nutzer einen Hinweis auf die Notwendigkeit zum Leeren der Fremdkörperfalleneinrichtung zu präsentieren. Nach dem Empfang eines Freigabesignales durch eine Eingabeeinrichtung oder durch die erste und/oder zweite Kommunikationseinrichtung kann dann der Entleerungsmodus aktiviert werden, indem die Pumpvorrichtung und/oder und/oder die Verriegelungseinrichtung und/oder die Hinweiseinrichtung angesteuert werden.

Nach einer weiteren bevorzugten Ausführungsform empfängt die erste Steuereinrichtung der Fremdkörperfalleneinrichtung die Daten der zumindest einen Sensoreinrichtung, beziehungsweise die Entleerungsparameter, empfangen und vergleicht diese mit den vorgegebenen Grenzwerten, welche bevorzugt in eine Speichereinrichtung der ersten Steuereinrichtung abgelegt sind. Bei einem Überschreiten des Grenzwerts kann vorteilhafterweise die erste Steuereinrichtung ein Hinweissignal erzeugen und an die zweite Steuereinrichtung der Waschmaschine senden, welches dann entweder direkt den Entleerungsmodus aktiviert oder diesen erst nach dem Versenden eines Hinweissignals und dem Empfangen eines Freigabesignals des Nutzers aktiviert. Denkbar wäre auch, dass die erste Steuereinrichtung über die erste Kommunikationseinrichtung ein Hinweissignal an den Nutzer zu dem Überschreiten des Grenzwerts veranlasst und nach Empfang eines Freigabesignals zumindest einen Teil der folgenden Einrichtungen/Vorrichtungen ansteuert: die Pumpvorrichtung, die Verriegelungseinrichtung und/oder die Hinweiseinrichtung.

Die vorliegende Aufgabe der Erfindung wird auch von einem Verfahren zum Betreiben einer Waschmaschine nach einem der vorhergehenden Ausführungsformen gelöst. Das Verfahren kann dabei mit allen bereits obig im Rahmen der Fremdkörperfalleneinrichtung und der Waschmaschine beschriebenen Merkmalen einzeln oder in Kombination miteinander ausgestattet sein und umgekehrt. Das Verfahren umfasst die folgenden Schritte:
a) Bestimmen eines Entleerungsparameters durch die zumindest eine Sensoreinrichtung;
b) Vergleichen des Entleerungsparameters durch die erste Steuereinrichtung der Fremdkörperfalleneinrichtung oder durch die zweite Steuereinrichtung der Waschmaschine;
c) Aktivieren eines Entleerungsmodus sobald der Entleerungsparameter einen vorbeschriebenen Grenzwert überschreitet oder Präsentieren eines Hinweises an den Nutzer sobald der Entleerungsparameter einen vorbeschriebenen Grenzwert überschreitet.

Vorteilhafterweise wird dem Nutzer der Hinweis mittels einer Hinweiseinrichtung der Waschmaschine und/oder der Fremdkörperfalleneinrichtung präsentiert. Alternativ oder kumulativ wird durch die erste und oder zweite Kommunikationseinrichtung eine Verbindung mit einem Server etabliert, welcher dann einen Hinweis an ein Kommunikationsgerät des Nutzers sendet.

Vorzugsweise wird ein Freigabesignal von der ersten und/oder zweiten Steuereinrichtung empfangen, woraufhin der Entleerungsmodus aktiviert wird. Bevorzugt empfängt die erste und/oder zweite Steuereinrichtung das Freigabesignal von einer Eingabeeinrichtung und/oder von der ersten Kommunikationseinrichtung und/oder der zweiten Kommunikationseinrichtung, wobei der Nutzer mittels eines Kommunikationsgeräts den Server dazu veranlasst, ein Freigabesignal an die erste und/oder Kommunikationseinrichtung zu senden.

Vorzugsweise wird im Entleerungsmodus die Pumpvorrichtung derart angesteuert, dass die Waschflüssigkeit in dem Behältnis den zweiten Füllstand einnimmt. Weitere vorteilhafte Verfahrensschritte ergeben sich aus den oben angeführten Merkmalen zu der Fremdkörperfalleneinrichtung und der Waschmaschine.

Die vorliegende Aufgabe der Erfindung wird auch von einem System gelöst. Das System umfasst eine Waschmaschine nach einem der oben angeführten Ausführungsformen und/oder eine Fremdkörperfalleneinrichtung nach einem der oben angeführten Ausführungsformen, einen Server, und ein Kommunikationsgerät, wobei der Server von einer Kommunikationseinrichtung der Waschmaschine ein Hinweissignal bezüglich eines Überschreitens eines Grenzwerts eines Entleerungsparameters empfangen kann, wobei durch den Server nach Erhalt des Hinweissignales eine Mitteilung für das Kommunikationsgerät generierbar ist.

Das System kann dabei mit allen bereits obig im Rahmen der Fremdkörperfalleneinrichtung und der Waschmaschine beschriebenen Merkmalen einzeln oder in Kombination miteinander ausgestattet sein und umgekehrt.

Weitere Vorteile, Ziele und Eigenschaften der vorliegenden Erfindung werden anhand nachfolgender Beschreibung der anliegenden Figuren erläutert. Gleichartige Komponenten können in den verschiedenen Ausführungsformen gleiche Bezugszeichen aufweisen.

In den Figuren zeigen:
- Fig.1: eine perspektivische Ansicht einer Waschmaschine mit einer Fremdkörperfalleneinrichtung;
- Fig.2a: eine Fremdkörperfalleneinrichtung nach einer Ausführungsform;
- Fig.2b: eine Fremdkörperfalleneinrichtung nach einer Ausführungsform;
- Fig.3: eine Prinzipskizze einer Waschmaschine mit einer Fremdkörperfalleneinrichtung nach einer Ausführungsform;
- Fig.4: eine Prinzipskizze einer Waschmaschine mit einer Fremdkörperfalleneinrichtung nach einer Ausführungsform;
- Fig.5: eine Prinzipskizze eines Systems nach einer Ausführungsform.

In den Figuren 1 bis 4 wird eine Waschmaschine 1 mit einer Fremdkörperfalleneinrichtung 2 gezeigt, welche in einem Waschflüssigkeitslauf 3a der Waschmaschine 1 anordenbar ist, wobei die Fremdkörperfalleneinrichtung 2 ein mit einer vorbestimmten Menge an Waschflüssigkeit 3 befülltes Behältnis 4 und eine Sieb- und Auffangeinrichtung 5 für Fremdkörper aufweist, wobei zumindest eine Sensoreinrichtung 6 vorgesehen ist, welche zur Detektion zumindest eines vorbestimmten Entleerungsparameters vorgesehen und geeignet ist. Alternativ oder kumulativ wird eine Fremdkörperfalleneinrichtung 2 gezeigt, welche in einem Waschflüssigkeitslauf 3a einer Waschmaschine 1 anordenbar ist, wobei die Fremdkörperfalleneinrichtung 2 ein mit einer vorbestimmten Menge an Waschflüssigkeit 3 befülltes Behältnis 4 und eine Sieb- und Auffangeinrichtung 5 für Fremdkörper aufweist, wobei zumindest eine Sensoreinrichtung 6 vorgesehen ist, welche zur Detektion zumindest eines vorbestimmten Entleerungsparameters vorgesehen und geeignet ist.

Die zumindest eine Sensoreinrichtung 6 kann demnach der Waschmaschine 1 zugehörig sein oder aber auch der Fremdkörperfalleneinrichtung 2. Die Waschmaschine 1 und die Fremdkörperfalleneinrichtung 2 erstrecken sich entlang einer Höhenachse Z einer Längsachse X und einer Breitenachse Y.

Bei Überschreiten eines vorbestimmten Grenzwerts des zumindest einen Entleerungsparameters ist ein Entleerungsmodus der Fremdkörperfalleneinrichtung 2 aktivierbar. Hierzu ist die zumindest eine Sensoreinrichtung 6 signaltechnisch mit zumindest einer Steuereinrichtung 7, 8 verbindbar, mittels welcher bei Überschreiten eines vorbestimmten Grenzwerts des Entleerungsparameters ein Entleerungsmodus aktivierbar ist. Es kann dabei die Fremdkörperfalleneinrichtung 2 eine erste Steuerungseinrichtung 7 aufweisen. Alternativ oder kumulativ kann die Waschmaschine 1 eine zweite Steuerungseinrichtung 8 aufweisen.

Die Waschmaschine 1 weist einen Laugenbehälter 21 und eine Pumpvorrichtung 19, welche auch als Laugenpumpe bezeichnet wird, auf. Der Waschflüssigkeitslauf 3a findet in einem ersten Schlauchsystem 22a, welches sich zwischen dem Laugenbehälter 21 und der Fremdkörperfalle 2 erstreckt und einem zweiten Schlauchsystem 22b, welches sich zwischen der Fremdkörperfalle 2 und der Pumpvorrichtung 19 erstreckt, statt. Die Fremdkörperfalleneinrichtung 2 ist dabei in der Waschmaschine 1 unterhalb des Laugenbehälters 21 vorgesehen.

Aus den Figuren 2a, 2b ist ersichtlich, dass die Fremdkörperfalleneinrichtung 2 eine Zugangseinrichtung 9 in Form eines an dem Behältnis 4 angeordneten Zugangsstutzens aufweist, durch welche Waschflüssigkeit 3 in das Behältnis 4 treten kann. Die Zugangseinrichtung 9 ist über das erste Schlauchsystem 22a mit dem Laugenbehälter 21 verbunden. Weiterhin weist die Fremdkörperfalleneinrichtung 2 eine Abflusseinrichtung 10 in Form von einem, an dem Behältnis 4 angeordneten Abflussstutzen auf, durch welchen Waschflüssigkeit 3 aus dem Behältnis 4 treten kann. Die Abflusseinrichtung 10 ist über das zweite Schlauchsystem 22b mit der Pumpvorrichtung 19 verbunden. Das Behältnis 4 weist eine Erstreckung entlang der Höhenachse Z auf. Dabei sind die Zugangseinrichtung 9 und die Abflusseinrichtung 10 entlang der Höhenachse Z voneinander beabstandet. Der Waschflüssigkeitslauf 3a findet demnach in der Fremdkörperfalleneinrichtung 2 zwischen der Zugangseinrichtung 9 und der Abflusseinrichtung 10 statt. Dabei tritt der Waschflüssigkeitslauf 3a durch die Sieb- und Auffangeinrichtung 5, in welcher Fremdkörper, wie beispielsweise Kleinteile und Flusen zurückgehalten werden.

Das Behältnis 4 weist eine vordere Wandung 4a und eine hintere Wandung 4b auf. Die beiden Wandungen 4a, 4b sind entlang der Längsachse voneinander beabstandet. An der hinteren Wandung 4b sind vorzugsweise die Zugangseinrichtung 9 und die Abflusseinrichtung 10 angeordnet. Die vordere Wandung 4a weist eine Öffnung 4c auf, in welcher Sieb- und Auffangeinrichtung 5 verlagerbar angeordnet ist. Weiterhin sind noch eine obere und eine untere Wandung und seitliche Wandungen vorgesehen. An den seitlichen Wandungen können Führungselemente vorgesehen sein, mittels welchen Sieb- und Auffangeinrichtung 5 gehalten wird und bei einer entsprechenden Verlagerung geführt wird. Das Behältnis 4 schließt somit ein Innenvolumen 23 ein. Das Behältnis 4 ist im Wesentlichen quaderförmig ausgebildet. Die Erfindung ist jedoch nicht auf diese Form beschränkt. Denkbar wären selbstverständlich auch weitere geeignete Formen.

Die Sieb- und Auffangeinrichtung 5 ist relativ zu dem Behältnis 4 verlagerbar und umfasst ein Siebelement 11, welches entlang der Höhenachse Z zwischen der Zugangseinrichtung 9 und der Abflusseinrichtung 10 angeordnet ist. Weiterhin ist die Sieb- und Auffangeinrichtung 5 schubladenartig ausgebildet. In den Figuren 1 und 2a sind die Sieb- und Auffangeinrichtung 5 quaderförmig und das Siebelement 11 rechteckförmig ausgebildet. Das Behältnis 4 ist ebenso quaderförmig ausgebildet. In der Figur 2b ist die Sieb- und Auffangeinrichtung 5 kreiszylindrisch ausgebildet. Die Erfindung ist jedoch nicht auf diese Formen beschränkt. Denkbar wären selbstverständlich auch weitere geeignete Formen. Die Sieb- und Auffangeinrichtung 5 umfasst zumindest drei Seitenwände 12, 13, welche an dem unteren Siebelement 11 angeordnet sind und von diesem aus sich entlang der Höhenachse Z erstrecken. In einem ersten Zustand der Fremdkörperfalleneinrichtung 2 ist Sieb- und Auffangeinrichtung 5 in einen oberen Abschnitt 23a eines Innenvolumens 23 des Behältnisses 4 angeordnet, wobei in dem ersten Zustand der Fremdkörperfalleneinrichtung 2 eine erste Seitenwandung 12 dichtend an dem Behältnis 4 anliegt und somit das Innenvolumen 23 des Behältnisses 4 abschließt. Die vordere erste Seitenwandung 12 erstreckt sich entlang der Breitenachse Y und ist derart ausgebildet, dass diese dichtend an dem Behältnis 4 anliegen kann. Dies kann beispielsweise durch einen Überstand der ersten Seitenwandung 12 über die erste Öffnung 4c des Behältnisses 4 realisiert werden, welcher dann an einer äußeren Fläche der vorderen Wandung 4a des Behältnisses 4 anliegt. Die weiteren Seitenwandungen 13 erstrecken sich entlang der Längsachse X. Eine weitere Seitenwandung, welche der ersten Seitenwandung 12 gegenüberliegend ist, weist eine Ausnehmung oder ähnliches auf, um den Waschflüssigkeitslauf aus der Zugangseinrichtung 9 in ein Innenvolumen der Sieb- und Auffangeinrichtung 5 zu gewährleisten. Denkbar wäre auch auf diese weitere Seitenwandung zu verzichten.

Gemäß der Ausführungsform nach Figur 2a erstreckt sich das Siebelement 11 erstreckt in einer ersten Ebene 24, welche im Wesentlichen parallel zu der Ebene ist, welche durch die Breitenachse X und die Längsachse Y aufgespannt wird. Gemäß der Ausführungsform nach Figur 2b weist das Siebelement 11 einen im Wesentlichen halbkreisförmigen Querschnitt auf. Das Siebelement 11 weist demnach eine sich entlang der Längsachse X erstreckende Schnittlinie mit der Ebene 24 auf. Denkbar wäre auch, dass das Siebelement 11 zwei sich entlang der Längsachse X erstreckende Schnittlinien mit der Ebene 24 aufweist.

Bei einer Verlagerung der Sieb- und Auffangeinrichtung 5 aus dem Behältnis 4 wird das Siebelement 11 entlang der ersten Ebene 24 verlagert. In den Figuren 2a und 2b ist ein entsprechender Pfeil 25 dargestellt, welcher die Bewegungsrichtung veranschaulicht. Das Siebelement 11 erstreckt sich im ersten Zustand im Wesentlichen über die gesamte innere Erstreckung des Behältnisses 4 entlang der Längsachse x und der Breitenachse Y. Das Siebelement 11 weist entsprechende Öffnungen auf, welche einen Durchlauf der Waschflüssigkeit 3 ermöglichen, jedoch Kleinteile und Flusen mit einer vorbestimmten Größe zurückhalten.

In dem ersten Zustand der Fremdkörperfalleneinrichtung 2 weist die Menge an Waschflüssigkeit 3 in dem Behältnis 4 einen ersten Füllstand auf, welcher entlang der Höhenachse Z über dem Siebelement 11 liegt. Bevorzugt ist in dem ersten Zustand das Innenvolumen 23 im Wesentlichen mit Waschflüssigkeit ausgefüllt. In einem zweiten Zustand, beziehungsweise im Entleerungsmodus, weist die Menge an Waschflüssigkeit 3 in dem Behältnis 4 einen zweiten Füllstand auf, welcher entlang der Höhenachse Z unter dem Siebelement 11 und/oder unter der ersten Öffnung 4c des Behältnisses 4 liegt. Demnach verbleibt in einem unteren Abschnitt des Innenvolumens 23b eine Restmenge an Waschflüssigkeit 3, wodurch beispielsweise ein Geruchsverschluss aufrechterhalten bleibt. Die Menge an Waschflüssigkeit 3 in dem Behältnis wird durch die Pumpvorrichtung 19 reduziert, so dass die Menge an Waschflüssigkeit den zweiten Füllstand in dem Behältnis einnimmt. Hierzu kann die Pumpvorrichtung 19 über einen vorbestimmten Zeitpunkt betrieben werden. Denkbar wäre jedoch auch, dass ein Füllstandssensor in dem Behältnis vorgesehen wird, durch welchen das Erreichen des zweiten Füllstands überwacht werden kann und die Pumpvorrichtung 19 entsprechend gesteuert, beziehungsweise geregelt, werden kann.

Weiterhin ist die Fremdkörperfalleneinrichtung 2 derart in der Waschmaschine 1 angeordnet, dass zumindest die Sieb- und Auffangeinrichtung 5 von außen zugänglich ist. Das Gehäuse der Waschmaschine weist demnach eine Öffnung auf, durch welche zumindest die Sieb- und Auffangeinrichtung 5 von einem Nutzer greifbar und aus dem Behältnis heraus verlagerbar ist. Denkbar wäre auch, dass eine Klappenanordnung an dem Gehäuse der Waschmaschine vorgesehen ist, hinter welcher zumindest die Sieb- und Auffangeinrichtung 5 derart angeordnet ist, dass diese von einem Nutzer herausziehbar ist. Denkbar wäre jedoch auch, dass hinter der Klappeneinrichtung die gesamte Fremdkörperfalleneinrichtung 2 zugänglich ist. An der ersten Seitenwandung 12 kann ein Griffelement 26 vorgesehen sein, um ein Greifen durch den Nutzer zu ermöglichen.

Die zumindest eine Sensoreinrichtung 6 kann der Waschmaschine 1 zugehörig sein oder der Fremdkörperfalleneinrichtung 2. Denkbar wäre selbstverständlich auch, dass sowohl die Waschmaschine 1 als auch die Fremdkörperfalleneinrichtung 2 zumindest eine Sensoreinrichtung 6 aufweisen. Die Entleerungsparameter können beispielsweise die Anzahl der Waschvorgänge sein, hierzu ist vorteilhafterweise ein Sensor zum Abzählen der Waschvorgänge der zumindest einen Sensoreinrichtung 6 zugehörig. Der Entleerungsparameter kann ein Trübungsgrad der Waschflüssigkeit sein. Hierzu umfasst die Sensoreinrichtung 6 zumindest einen Trübungssensor. Dieser Trübungssensor kann in oder in dem Behältnis 4 angeordnet sein. Der Trübungssensor kann an oder in der Zugangseinrichtung 9 angeordnet sein. Der Trübungssensor kann an oder in der Abflusseinrichtung 10 angeordnet sein. Der Trübungssensor kann an oder in dem ersten Schlauchsystems 22a angeordnet sein. Der Trübungssensor kann an oder in dem zweiten Schlauchsystem 22b angeordnet sein. Denkbar sind selbstverständlich auch noch weitere Positionen für den Trübungssensor. Der Entleerungsparameter kann der Durchflusswiderstand der Waschflüssigkeit durch die Fremdkörperfalleneinrichtung 2 und/oder durch die Schlauchsysteme 22a, 22b sein. Der Durchflusssensor kann analog zu dem Trübungssensor an den genannten Positionen angeordnet werden. Denkbar ist auch das Vorsehen einer Kombination von Entleerungsparametern, beziehungsweise Sensorarten.

Die Waschmaschine 1 und/oder die Fremdkörperfalleneinrichtung 2 können eine Verriegelungseinrichtung 14 umfassen. In einem ersten Zustand der Fremdkörperfalleneinrichtung 2 kann somit die Sieb- und Auffangeinrichtung 5 in dem Behältnis 4 verriegelt werden, wodurch ein Herausziehen dieser aus dem Behältnis verhindert wird. In dem Entleerungsmodus, beziehungsweise zweiten Zustand der Fremdkörperfalleneinrichtung 2, entriegelt die Verriegelungseinrichtung 1) die Sieb- und Auffangeinrichtung 5

Die Waschmaschine 1 und/oder die Fremdkörperfalleneinrichtung 2 können eine Hinweiseinrichtung aufweisen, mittels welcher dem Nutzer ein Hinweis auf einen Zustand der Fremdkörperfalleneinrichtung 2 präsentierbar ist. Die Hinweiseinrichtung 15 kann ein visuelles Hinweissignal und/oder ein akustisches Hinweissignal präsentieren. Die Waschmaschine 1 und/oder die Fremdkörperfalleneinrichtung 2 können eine Kommunikationseinrichtung 16, 17 umfassen, mittels welcher eine Mitteilung auf ein Kommunikationsgerät 18 eines Nutzers veranlasst werden kann, wobei diese Kommunikationseinrichtung 16 dazu geeignet und dafür vorgesehen ist, über ein Wide Area Funknetz und/oder ein Mobilfunknetz und/oder ein WLAN-Netz zu kommunizieren. Die erste Kommunikationseinrichtung 16 und/oder die zweite Kommunikationseinrichtung 17 sind dazu geeignet und dafür vorgesehen, ein Freigabesignal zum Einleiten des Entleerungsmodus zu empfangen.

Wire bereits beschrieben, kann die Fremdkörperfalleneinrichtung 2 eine erste Steuerungseinrichtung 7 aufweisen. Alternativ oder kumulativ kann die Waschmaschine 1 eine zweite Steuerungseinrichtung 8 aufweisen. In Figur 3 ist eine Prinzipskizze einer Ausführungsform dargestellt, in der die Waschmaschine eine zweite Steuereinrichtung 7 aufweist. Die Waschmaschine 1 und die Fremdkörperfalleneinrichtung 2 sind mit Strichpunkt-Linien gekennzeichnet. Die zweite Steuereinrichtung 8kann die Pumpvorrichtung 19 ansteuern, mittels welcher ein Füllstand von Waschflüssigkeit 4 in dem Behältnis 4 der Fremdkörperfalleneinrichtung 2 modifizierbar ist. Die zweite Steuereinrichtung 8 weist eine Speichereinrichtung 8 auf, in welcher die vorbestimmten Grenzwerte der Entleerungsparameter gespeichert sind. Weiterhin ist die zweite Steuereinrichtung 8 mit der zumindest einen Sensoreinrichtung 6 signaltechnisch verbunden. Die zweite Steuereinrichtung vergleicht die detektierten Entleerungsparameter mit den vorbestimmten Grenzwerten. Die zweite Steuereinrichtung 7 kann vorzugsweise nach einem Überschreiten des Grenzwertes gleich den Entleerungsmodus aktivieren, in welchem beispielsweise die Pumpvorrichtung 19 entsprechend angesteuert wird. Ferner können optional die erste Kommunikationseinrichtung 16 und/oder zweite Kommunikationseinrichtung 17 angesteuert werden, wodurch dem Nutzer auf einem Kommunikationsgerät 18 ein Hinweis auf den Entleerungsmodus präsentiert wird. Ferner kann eine Hinweiseinrichtung 15 angesteuert werden, wodurch dem Nutzer ein Hinweis auf den Entleerungsmodus präsentiert wird. Weiterhin kann die Verriegelungseinrichtung 14 angesteuert werden, wodurch die Sieb- und Auffangeinrichtung entriegelt wird.

Die zweite Steuereinrichtung 8 kann jedoch, bevor der Entleerungsmodus aktiviert wird, zunächst die erste Kommunikationseinrichtung 16 und/oder zweite Kommunikationseinrichtung 17 und/oder eine Hinweiseinrichtung 15 ansteuern, um den Nutzer einen Hinweis auf ein Überschreiten eines Grenzwerts eines Entleerungsparameters zu präsentieren. Die erste Kommunikationseinrichtung 16 und/oder die zweite Kommunikationseinrichtung 17 sind in Kommunikation mit einem Server 20, welcher vorzugsweise über ein Mobilfunknetz eine Hinweisnachricht an das Kommunikationsgerät 18 des Nutzers sendet. Der Nutzer kann dann ein entsprechendes Freigabesignal generieren. Nach Erhalt eines Freigabesignales kann dann der Entleerungsmodus aktiviert werden, in welchem die Pumpvorrichtung 19 und/oder erste Kommunikationseinrichtung 16 und/oder zweite Kommunikationseinrichtung 17 und/oder eine Hinweiseinrichtung 15 und/oder die Verriegelungseinrichtung 14 entsprechend angesteuert werden. Das Freigabesignal kann durch eine Eingabeeinrichtung 27, welche der Waschmaschine 1 und/oder der Fremdkörperfalleneinrichtung 2 zugehörig ist, von dem Nutzer eingegeben werden. Denkbar wäre auch, dass der Nutzer ein Freigabesignal durch ein Kommunikationsgerät 18 generiert. Das Kommunikationsgerät 18 könnte über einen Server 20 mit der ersten oder zweiten Kommunikationseinrichtung 17 kommunizieren, wobei das entsprechende Freigabesignal durch den Server 20 generiert wird oder von diesem weitegeleitet wird. Denkbar wäre auch eine direkte Kommunikation des Kommunikationsgeräts 18 mit der ersten Kommunikationseinrichtung 16 oder zweiten Kommunikationseinrichtung 17 unter Verwendung einer RFID- oder NFC-Technik zur Übertragung des Freigabesignals.

Gemäß der Figur 4 umfasst die Fremdkörperfalleneinrichtung 2 eine erste Steuerungseinrichtung 7. Die erste Steuereinrichtung 7 wertet die Entleerungsparameter der Sensoreinrichtung 6 aus und vergleicht diese mit den vorbestimmten Grenzwerten, welche in einer Speichereinrichtung 7a abgelegt sind. Nach einer Ausführungsform wird bei Überschreiten des Grenzwerts ein Hinweissignal an die zweite Steuereinrichtung 8 gesendet. Diese kann dann, wie in Figur 3 beschrieben, direkt den Entleerungsmodus aktivieren oder zunächst den Nutzer auf das Überschreiten des Grenzwerts hinweisen und nach Empfang des Freigabesignals den Entleerungsmodus einleiten.

Denkbar wäre jedoch auch, dass die erste Steuereinrichtung 7 den Entleerungsmodus der Fremdkörperfalleneinrichtung 2 aktiviert oder dem Nutzer mittels einer Hinweiseinrichtung 15 und/oder ersten Kommunikationseinrichtung 16 und/oder zweiten Kommunikationseinrichtung 17 dem Nutzer einen Hinweis auf das Überschreiten des Grenzwerts präsentiert. In dem Entleerungsmodus steuert die erste Steuereinrichtung die Pumpvorrichtung 19 und/oder die erste Kommunikationseinrichtung 16 und/oder zweite Kommunikationseinrichtung 17 und/oder die Hinweiseinrichtung 15 und/oder die Verriegelungseinrichtung 14 an. Die erste Steuereinrichtung 7 kann ein Freigabesignal einer Eingabeeinrichtung oder durch die erste Kommunikationseinrichtung 16 und/oder zweite Kommunikationseinriuchtung empfangen und dann den beschriebenen Entleerungsmodus aktivieren.

Denkbar wären natürlich auch Mischformen der beschriebenen Ausführungsformen, in welchen bestimmte Entleerungsparameter durch die erste Steuereinrichtung 7 ausgewertet werden und bestimmte Entleerungsparameter durch die zweite Steuereinrichtung 8 ausgewertet werden. Demensprechend könnten auch bestimmte, im Entleerungsmodus anzusteuernde Einrichtungen oder Vorrichtungen von der ersten Steuereinrichtung 7 angesteuert werden. Weitere im Entleerungsmodus anzusteuernde Einrichtungen oder Vorrichtungen könnten von der zweiten Steuereinrichtung 8 angesteuert werden.

Ein Verfahren zum Betreiben einer Waschmaschine umfassend die folgenden Schritte:
a) Bestimmen eines Entleerungsparameters durch die zumindest eine Sensoreinrichtung (6);
b) Vergleich des Entleerungsparameters durch die erste Steuereinrichtung (7) der Fremdkörperfalleneinrichtung (2) oder durch die zweite Steuereinrichtung (8) der Waschmaschine (1);
c) Aktivieren eines Entleerungsmodus, sobald der Entleerungsparameter einen vorbeschriebenen Grenzwert überschreitet oder Präsentieren eines Hinweises an den Nutzer, sobald der Entleerungsparameter einen vorbeschriebenen Grenzwert überschreitet.

In Figur 5 ist ein System 100 dargestellt, umfassend eine Waschmaschine 1 und eine Fremdkörperfalleneinrichtung 2, einen Server 20, und ein Kommunikationsgerät 18. Der Server 20 kann von einer Kommunikationseinrichtung 16, 17 der Waschmaschine 1 oder der Fremdkörperfalle 2 ein Hinweissignal bezüglich eines Überschreitens eines Grenzwerts eines Entleerungsparameters empfangen, wobei durch den Server 20 nach Erhalt des Hinweissignales, eine Mitteilung für das Kommunikationsgerät 18 generierbar ist.

Der Server 20, die erste Kommunikationseinrichtung 16 und/oder zweite Kommunikationseinrichtung 17 sind dabei über ein erstes Netzwerk 28 verbunden, welche ein WLAN- Netzwerk, eine Internetverbindung, WAN-Netzwerk, ein Mobilfunknetzwerk oder eine Kombination dieser Netzwerke sein kann. Der Server 20 und das Kommunikationsgerät 18 des Nutzers sind über ein zweites Netzwerk 29 verbunden, welches ein Mobilfunknetz sein kann.

Die Anmelderin behält sich vor, sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer, in einzelnen oder in unterschiedlichen Figuren gezeigter Merkmale ergeben können.

### Bezugszeichenliste

- 1: Waschmaschine
- 2: Fremdkörperfalleneinrichtung
- 3: Waschflüssigkeit
- 3a: Waschflüssigkeitslauf
- 4: Behältnis
- 4a: vordere Wandung des Behältnisses
- 4b: hintere Wandung des Behältnisses
- 5: Sieb- und Auffangeinrichtung
- 6: zumindest eine Sensoreinrichtung
- 7: erste Steuereinrichtung
- 7a: Speichereinrichtung
- 8: zweite Steuereinrichtung
- 8a: Speichereinrichtung
- 9: Zugangseinrichtung
- 10: Abflusseinrichtung
- 11: Siebelement
- 12: erste Seitenwandung
- 13: weitere Seitenwandungen
- 14: Verriegelungseinrichtung
- 15: Hinweiseinrichtung
- 16: erste Kommunikationseinrichtung
- 17: zweite Kommunikationseinrichtung
- 18: Kommunikationsgerät
- 19: Pumpvorrichtung
- 20: Server
- 21: Laugenbehälter
- 22a: erstes Schlauchsystem
- 22b: zweites Schlauchsystem
- 23: Innenvolumen
- 23a: oberen Abschnitt des Innenvolumens
- 23b: unterer Abschnitt des Innenvolumens
- 24: erste Ebene
- 25: Pfeil
- 26: Griffelement
- 27: Eingabeeinrichtung
- 28: erstes Netzwert
- 29: zweites Netzwerk
- 100: System
- X: Längsachse
- Y: Breitenachse
- Z: Höhenachse

## Patentansprüche

1. Fremdkörperfalleneinrichtung (2), welche in einem Waschflüssigkeitslauf (3a) einer Waschmaschine (1) anordenbar ist, wobei die Fremdkörperfalleneinrichtung (2) ein mit einer vorbestimmten Menge an Waschflüssigkeit (3) befülltes Behältnis (4) und eine Sieb- und Auffangeinrichtung (5) für Fremdkörper aufweist,
**dadurch gekennzeichnet, dass**
zumindest eine Sensoreinrichtung (6) vorgesehen ist, welche zur Detektion zumindest eines vorbestimmten Entleerungsparameters vorgesehen und geeignet ist.

2. Fremdkörperfalleneinrichtung (2) nach Anspruch 1,
**dadurch gekennzeichnet, dass**
bei Überschreiten eines vorbestimmten Grenzwerts des zumindest einen Entleerungsparameters ein Entleerungsmodus der Fremdkörperfalleneinrichtung (2) aktivierbar ist, wobei die zumindest eine Sensoreinrichtung (6) signaltechnisch mit zumindest einer Steuereinrichtung (7,8) verbindbar ist, mittels welcher bei Überschreiten eines vorbestimmten Grenzwerts des Entleerungsparameters ein Entleerungsmodus aktivierbar ist, wobei der Entleerungsmodus nach einer Freigabe eines Nutzers aktivierbar ist, wobei die Fremdkörperfalleneinrichtung (2) eine Eingabeeinrichtung (27) aufweist, mittels welcher die ein Freigabesignal erzeugbar ist.

3. Fremdkörperfalleneinrichtung (2) nach Anspruch 1 oder 2,
**dadurch gekennzeichnet, dass**
die Fremdkörperfalleneinrichtung (2) eine Zugangseinrichtung (9) aufweist, durch welche Waschflüssigkeit (3) in das Behältnis (4) treten kann, wobei die Fremdkörperfalleneinrichtung (2) eine Abflusseinrichtung (10) aufweist, durch welche Waschflüssigkeit (3) aus dem Behältnis (4) treten kann, wobei die Zugangseinrichtung (9) ein an dem Behältnis (4) angeordneter Zugangsstutzen ist, wobei die Abflusseinrichtung (10) ein an dem Behältnis (4) angeordneter Abflussstutzen ist, wobei der Waschflüssigkeitslauf (3a) in der Fremdkörperfalleneinrichtung (2) durch die Sieb- und Auffangeinrichtung (5) tritt, wobei das Behältnis (4) eine Erstreckung entlang einer Höhenachse (Z) der Fremdkörperfalleneinrichtung (2) aufweist, wobei die Zugangseinrichtung (9) und die Abflusseinrichtung (10) entlang der Höhenachse (Z) beabstandet sind, wobei die Sieb- und Auffangeinrichtung (4) ein Siebelement (11) umfasst, welches entlang der Höhenachse (Z) zwischen der Zugangseinrichtung (9) und der Abflusseinrichtung (10) angeordnet ist.

4. Fremdkörperfalleneinrichtung nach Anspruch 3,
**dadurch gekennzeichnet, dass**
die Sieb- und Auffangeinrichtung (5) relativ zu dem Behältnis (4) verlagerbar ist, wobei die Sieb und Auffangeinrichtung (5) schubladenartig ausgebildet ist, wobei die Sieb- und Auffangeinrichtung (5) zumindest drei Seitenwandungen (12, 13) aufweist, welche sich ausgehend von dem Siebelement (11) entlang der Höhenachse (Z) erstrecken, wobei in einem ersten Zustand der Fremdkörperfalleneinrichtung (2) Sieb- und Auffangeinrichtung (5) in einen oberen Abschnitt (23a) eines Innenvolumens (23) des Behältnisses (4) angeordnet ist, wobei in dem ersten Zustand der Fremdkörperfalleneinrichtung (2) eine erste Seitenwandung (12) dichtend an dem Behältnis (4) anliegt und somit das Innenvolumen des Behältnisses (4) abschließt, wobei in dem ersten Zustand der Fremdkörperfalleneinrichtung (2) die Menge an Waschflüssigkeit (3) in dem Behältnis (4) einen ersten Füllstand aufweist, welcher entlang der Höhenachse (Z) über dem Siebelement (11) liegt, wobei in einem zweiten Zustand der Fremdkörperfalleneinrichtung (2) die Menge an Waschflüssigkeit (3) in dem Behältnis (4) einen zweiten Füllstand aufweist, welcher entlang der Höhenachse (Z) unter dem Siebelement (11) liegt, wobei im Entleerungsmodus die Fremdkörperfalleneinrichtung (2) in dem zweiten Zustand sich befindet.

5. Fremdkörperfalleneinrichtung (2) nach einem der vorhergehenden Ansprüche,
**dadurch gekennzeichnet, dass**
die zumindest eine Sensoreinrichtung (4) zumindest einen Trübungssensor umfasst, welcher den Trübungsgrad der Waschflüssigkeit (3) in dem Behältnis (4) feststellt.

6. Fremdkörperfalleneinrichtung nach einem der vorhergehenden Ansprüche,
**dadurch gekennzeichnet, dass**
die Fremdkörperfalleneinrichtung (2) eine Verriegelungseinrichtung (14) umfasst, welche die Sieb- und Auffangeinrichtung (5) in dem Behältnis (4) verriegelt, wobei in dem Entleerungsmodus die Verriegelungseinrichtung (14) die Sieb- und Auffangeinrichtung (5) entriegelt.

7. Fremdkörperfalleneinrichtung (2) nach einem der vorhergehenden Ansprüche,
**dadurch gekennzeichnet, dass**
die Fremdkörperfalleneinrichtung (2) eine Hinweiseinrichtung (15) umfasst, mittels welcher dem Nutzer ein Hinweis auf einen Zustand der Fremdkörperfalleneinrichtung (2) präsentierbar ist, wobei die Hinweiseinrichtung (15) ein visuelles Hinweissignal und/oder ein akustisches Hinweissignal präsentiert, wobei die Fremdkörperfalleneinrichtung (2) eine erste Kommunikationseinrichtung (16) umfasst, mittels welcher eine Mitteilung auf ein Kommunikationsgerät (18) eines Nutzers veranlasst werden kann, wobei die erste Kommunikationseinrichtung (16) dazu geeignet und dafür vorgesehen ist über ein Wide Area Funknetz und/oder ein Mobilfunknetz und/oder ein WLAN-Netz zu kommunizieren, wobei die erste Kommunikationseinrichtung (16) dazu geeignet und dafür vorgesehen ist, ein Freigabesignal zum Einleiten des Entleerungsmodus zu empfangen.

8. Waschmaschine (1) mit einer Fremdkörperfalleneinrichtung (2), welche in einem Waschflüssigkeitslauf (3a) der Waschmaschine (1) anordenbar ist, wobei die Fremdkörperfalleneinrichtung (2) ein mit einer vorbestimmten Menge an Waschflüssigkeit (3) befülltes Behältnis (4) und eine Sieb- und Auffangeinrichtung (5) für Fremdkörper aufweist,
**dadurch gekennzeichnet, dass**
zumindest eine Sensoreinrichtung (6) vorgesehen ist, welche zur Detektion zumindest eines vorbestimmten Entleerungsparameters vorgesehen und geeignet ist.

9. Waschmaschine (1) nach Anspruch 8,
**dadurch gekennzeichnet, dass**
die Waschmaschine (1) eine Fremdkörperfalleneinrichtung (2) nach einem der Ansprüche 1 bis 7 aufweist.

10. Waschmaschine (1) nach Anspruch 8 oder 9,
**dadurch gekennzeichnet, dass**
bei Überschreiten eines vorbestimmten Grenzwerts des zumindest einen Entleerungsparameters ein Entleerungsmodus der Fremdkörperfalleneinrichtung (2) aktivierbar ist, wobei die zumindest eine Sensoreinrichtung (6) signaltechnisch mit zumindest einer Steuereinrichtung (7, 8) verbindbar ist, mittels welcher bei Überschreiten eines vorbestimmten Grenzwerts des Entleerungsparameters ein Entleerungsmodus aktivierbar ist, wobei der Entleerungsmodus nach einer Freigabe eines Nutzers aktivierbar ist, wobei die Waschmaschine (1) eine Eingabeeinrichtung (27) aufweist, mittels welcher ein Freigabesignal erzeugbar ist.

11. Waschmaschine (1) nach einem der Ansprüche 8 bis 10,
**dadurch gekennzeichnet, dass**
die Waschmaschine (1) eine Hinweiseinrichtung (15) umfasst, mittels welcher dem Nutzer ein Hinweis auf einen Zustand der Fremdkörperfalleneinrichtung (2) präsentierbar ist, wobei die Hinweiseinrichtung (15) ein visuelles Hinweissignal und/oder ein akustisches Hinweissignal präsentiert, wobei die Waschmaschine (1) eine zweite Kommunikationseinrichtung (17) umfasst, mittels welcher eine Mitteilung auf ein Kommunikationsgerät (18) eines Nutzers veranlasst werden kann, wobei die zweite Kommunikationseinrichtung (17) dazu geeignet und dafür vorgesehen ist, über ein Wide Area Funknetz und/oder ein Mobilfunknetz und/oder ein WLAN-Netz zu kommunizieren. wobei die zweite Kommunikationseinrichtung (17) dazu geeignet und dafür vorgesehen ist, ein Freigabesignal zum Einleiten des Entleerungsmodus zu empfangen.

12. Waschmaschine (1) nach einem der Ansprüche 8 bis 11,
**dadurch gekennzeichnet, dass**
die zumindest eine Sensoreinrichtung (6) einen Sensor zur Überwachung der Anzahl der Waschvorgänge umfasst, wobei die zumindest eine Sensoreinrichtung (6) zumindest einen Trübungssensor umfasst, welcher den Trübungsgrad der Waschflüssigkeit in dem Waschflüssigkeitslauf feststellt,

13. Waschmaschine (1) nach einem der Ansprüche 8 bis 12,
**dadurch gekennzeichnet, dass**
die Waschmaschine (1) eine zweite Steuereinrichtung (8) umfasst, mittels welcher eine Pumpvorrichtung (19) ansteuerbar ist, mittels welcher ein Füllstand von Waschflüssigkeit (3) in dem Behältnis (4) der Fremdkörperfalleneinrichtung (2) modifizierbar ist, wobei die zweite Steuereinrichtung (8) mit der zumindest einen Sensoreinrichtung (6) oder mit einer ersten Steuereinrichtung (7) der Fremdkörperfalleneinrichtung (2) signaltechnisch verbunden ist.

14. Verfahren zum Betreiben einer Waschmaschine (1) nach einem der Ansprüche 8 bis 12 umfassend die folgenden Schritte:
a) Bestimmen eines Entleerungsparameters durch die zumindest eine Sensoreinrichtung (6);
b) Vergleich des Entleerungsparameters durch die erste Steuereinrichtung (7) der Fremdkörperfalleneinrichtung (2) oder durch die zweite Steuereinrichtung (8) der Waschmaschine (1);
c) Aktivieren eines Entleerungsmodus, sobald der Entleerungsparameter einen vorbeschriebenen Grenzwert überschreitet oder Präsentieren eines Hinweises an den Nutzer, sobald der Entleerungsparameter einen vorbeschriebenen Grenzwert überschreitet.

15. System (100), umfassend eine Waschmaschine (1) nach einem der Ansprüche 8 bis 13 und/oder eine Fremdkörperfalleneinrichtung (2) nach einem der Ansprüche 1 bis 7 einen Server (20) und ein Kommunikationsgerät (18),
**dadurch gekennzeichnet, dass**
der Server (20) von einer Kommunikationseinrichtung (16, 17) der Waschmaschine (1) oder der Fremdkörperfalle (2) ein Hinweissignal bezüglich eines Überschreitens eines Grenzwerts eines Entleerungsparameters empfangen kann, wobei durch den Server (20) nach Erhalt des Hinweissignales eine Mitteilung für das Kommunikationsgerät (18) generierbar ist.
